# FASCICULE DE BREVET EUROPEEN

(11) **EP 2 481 698 B1**
(45) Date de publication et mention de la délivrance du brevet: **29.05.2013**
(21) Numéro de dépôt: 11305090.0
(22) Date de dépôt: 28.01.2011
(51) Int. Cl.: B65H 29/52, B65H 29/18, B65H 29/14, B65H 31/02, B65H 31/20, B65H 31/26, B65H 31/34, B07C 3/00

(54) **Dispositif de stockage pour machine de traitement de courrier**
Stapelvorrichtung für Postartikelnbearbeitungsmaschine
Piling device for mail items processing machine

(43) Date de publication de la demande: 01.08.2012
(73) Titulaire: NEOPOST TECHNOLOGIES, 92220 Bagneux (FR)
(72) Inventeur: Bernard, Emmanuel, 95110, SANNOIS (FR); Le Gallo, Stephane, 91600, SAVIGNY SUR ORGE (FR)
(74) Mandataire: David, Alain

(56) Documents cités:
- DE-B- 1 189 462
- JP-U- 61 101 557
- US-A- 5 615 995
- US-A- 5 961 114

## Description

### Domaine de l'invention

La présente invention se rapporte au domaine du traitement de courrier et elle concerne plus particulièrement un dispositif de stockage pour machine de traitement de courrier.

### Art Antérieur

Les machines de traitement de courrier actuelles sont de plus en plus rapides et pour répondre à ces cadences d'affranchissement élevées, il est nécessaire d'accroire leurs capacités d'alimentation et de stockage pour éviter à l'opérateur d'avoir à charger et décharger constamment la machine. Toutefois, cette augmentation de la capacité d'alimentation et de stockage ne doit pas se faire au détriment de l'espace dévolu à la machine à affranchir.

La demanderesse a donc perfectionné des dispositifs de stockage (ou stackeurs) qui répondent à cette problématique, notamment dans la demande US 2010/258406 ou dans la demande européenne déposée le même jour que la présente demande et intitulée « Dispositif de stockage sur champ d'articles de courrier ».

Ces dispositifs s'ils sont particulièrement: mieux adaptés aux traitements des enveloppes que les autres dispositifs existants souffrent cependant encore de certains inconvénients, notamment en termes de positionnement ou de bruit, et lorsqu'ils doivent traiter des étiquettes éjectées par la machine de traitement de courrier, en terme de bourrage. En effet, lorsque le dispositif de stockage est disposé à 90° par rapport à la machine de traitement de courrier, les enveloppes éjectées à grande vitesse rebondissent contre la paroi de mise en référence (dite aussi de taquage) et viennent se positionner de travers sur la courroie motorisée, ce qui a pour effet de nuire à la mise sur champ de ces enveloppes et donc à leur accumulation. De plus, dans cette position, le choc des enveloppes contre la paroi génère un bruit relativement important. De même, en matière d'étiquettes, lorsque le dispositif de stockage est aligné avec la machine de traitement de courrier, ces étiquettes, en sortant de la machine, tombent entre la courroie motorisée et la paroi de mise en référence, de sorte qu'elles ne sont pas entraînées et qu'elles s'accumulent en entrée du dispositif assurant son blocage. US 5 615 995 A1, DE 1 189 462 B1, JP 61-101557 U et US 5 961 114 A1 montrent aussi des dispositifs de stockage pour machines de traitement de courrier.

### But et objet de l'invention

La présente invention se propose de pallier les inconvénients précités avec un dispositif de stockage pour machine de traitement de courrier comportant un plateau de réception sur un bord longitudinal duquel s'étend une paroi de mise en référence, ledit plateau de réception étant traversé par une courroie de transport pour convoyer des articles de courrier le long de ladite paroi de mise en référence, caractérisé en ce qu'il comporte en outre un coin amortisseur disposé dans l'angle formé par ledit plateau de réception et ladite paroi de mise en référence et sur lequel lesdits articles de courrier vont impacter après leur éjection de ladite machine de traitement de courrier avant de retomber sur ladite courroie de transport pour leur convoyage vers ledit plan incliné.

Ainsi, avec ce simple élément amortisseur (avantageusement en un plastique dur et glissant), les enveloppes se retrouvent correctement positionnées sur la courroie de transport et les bruits de fonctionnement sont notablement réduits. De plus, les étiquettes en glissant naturellement sur la courroie de transport évitent tout bourrage en entrée du dispositif.

De préférence, ledit coin amortisseur est un prisme droit à base de triangle rectangle comportant une première face latérale, une deuxième face latérale perpendiculaire à la première et une troisième face latérale rejoignant lesdites première et deuxième faces.

Avantageusement, ladite première face latérale comporte un talon pour reposer sur ledit plateau de réception et ledit talon forme sensiblement 1/3 de la largeur totale de ladite première face latérale.

De préférence, ladite deuxième face latérale comporte une zone adhésive ou magnétique pour sa fixation sur ladite paroi de référence et ladite troisième face latérale a une forme concave présentant des tangentes aux sommets faisant des angles ϕ1 et ϕ2, identiques ou non, compris entre 20 et 25°.

Avantageusement, ledit coin amortisseur s'étend sur une longueur correspondant au moins à la longueur d'une étiquette de format standard, typiquement environ 110mm et il s'étend sur une largeur correspondant au moins à la largeur maximale d'un rabat d'enveloppe, typiquement environ 50 mm .

### Brève description des dessins

D'autres caractéristiques et avantages de la présente invention ressortiront mieux de la description suivante, faite à titre indicatif et non limitatif, en regard des dessins annexés, sur lesquels :
- la figure 1 est une vue de dessus d'un dispositif de stockage selon l'invention alimenté à 90° depuis une machine de traitement de courrier,
- la figure 2 est une vue en bout du dispositif de stockage de la figure 1,
- les figures 3A et 3B illustrent en perspective et en coupe un coin amortisseur du dispositif de stockage de la figure 1.

### Description de mode(s) de réalisation

La figure 1 illustre un dispositif de stockage 10 comportant classiquement un plateau de réception rectangulaire 12 traversé par une courroie de transport 14 qui s'étend sur toute sa longueur le long d'une paroi longitudinale de mise en référence 16 et dont un bord latéral d'extrémité opposé à un bord latéral d'entrée du dispositif est formé par un plan incliné 18. L'angle formé par le plan incliné et le plateau de réception est de préférence de l'ordre de 45° à plus ou moins 10°. La continuité entre la paroi longitudinale et le plan incliné se fait par un flasque de liaison 20.

On notera que pour faciliter le taquage latéral des articles de courrier, le plateau de réception et la paroi de mise en référence qui font entre eux un angle de 90° sont avantageusement inclinés vers l'arrière (donc en s'éloignant de l'opérateur) de quelques degrés par rapport à l'horizontal. On notera aussi que classiquement la courroie de transport 14 dimensionnée pour le traitement des enveloppes standards (un dimensionnement tenant compte de tous les formats entrainerait des coûts trop importants) ne fait pas la totalité de la largeur du plateau de réception (soit environ 300 mm) mais environ 2/3 de cette largeur (soit 200 mm) et qu'elle n'affleure pas la paroi de mise en référence 16 mais est au contraire distante de celle-ci d'une largeur maximale de rabat, soit environ 50mm, pour éviter que les rabats des enveloppes se coincent sous la courroie ce qui entraînerait des bourrages.

Ce dispositif peut comporter en outre un bras pivotant (non représenté) mobile à la fois verticalement autour d'un axe d'articulation fixé perpendiculairement à la paroi de mise en référence et horizontalement le long d'un rail de déplacement fixé sur la paroi de mise en référence et sur lequel est monté un ensemble de rouleaux de friction et avantageusement un rouleau de maintien permettant d'augmenter la capacité de stockage de la pile en la compressant contre le plan incliné et, pour les articles de courrier de forte épaisseur, de cambrer ces articles et ainsi de faciliter leur intégration sur le devant de la pile.

Pour assurer un taquage du haut de la pile d'articles de courrier, le dispositif comporte en outre un mécanisme 22 comportant un châssis 24 solidaire du dispositif et supportant, par exemple au moyen de deux bras support articulés 26A, 26B (une liaison avec un bras unique est bien entendu aussi possible), une pièce formant ski 28 dépliable/rétractable qui vient s'appuyer sur le haut de la pile d'articles de courrier, sensiblement sur toute sa longueur. La pièce formant ski peut par exemple prendre deux positions distinctes dépendant du format de ces articles de courrier, une position basse, telle qu'illustrée par la figure 2 et une position haute dans laquelle cette pièce remonte jusqu'à venir au même niveau que le châssis.

Conformément à l'invention, le dispositif de stockage comporte en outre un prisme droit formant coin amortisseur 30 disposé dans l'angle formé par le plateau de réception 12 et la paroi de mise en référence 16 et s'étendant avantageusement depuis l'entrée du dispositif de stockage, ou non loin de celle-ci (par exemple à 70 mm permettant ainsi un centrage des articles de courrier au format carte de visite sortant directement de la machine à affranchir), sur une distance correspondant au moins à la longueur d'une étiquette standard, soit environ 110 mm et sur une largeur telle que le coin ne recouvre pas la courroie de transport 14, typiquement de l'ordre de 40 mm pour une courroie disposée à 50 mm de la paroi de mise en référence. Ce prisme droit à base de triangle rectangle repose sur le plateau de réception par un talon 32A d'une première 32 de ses trois faces latérales et est accolé à la paroi de mise en référence par une seconde face latérale 34 perpendiculaire à la première, la troisième et dernière face latérale 36 en pente joignant les deux précédentes ayant une forme concave, légèrement creuse, avec des tangentes aux sommets faisant des angles θ1 et θ2 identiques ou non, compris entre 20 et 25°.

Le talon 32A de la première face latérale 32 forme sensiblement 1/3 de sa largeur totale, la partie restante faisant office de chanfrein pour permettre un parfait positionnement du prisme dans l'angle de 90° formé par le plateau de réception et la paroi de mise en référence, compte tenu des tolérances de fabrication des différents éléments en jeu. La seconde face latérale 34 comporte une zone 34A adhésive ou magnétique pour fixer, selon la nature de la paroi de mise en référence, respectivement plastique ou métallique, le coin amortisseur sur le dispositif. Enfin, la fonction amortisseuse du coin est favorisée par la nature même de son matériau, avantageusement un plastique dur et glissant de type : polypropylène (PP), polyamide (PA), acrylonitrile butadiène styrène / polycarbonate (ABS/PC),...

Le fonctionnement du dispositif est le suivant. Au repos, la pièce formant ski est, selon le format des articles de courrier à stocker, soit en position basse soit en position haute. Lorsqu'un premier article de courrier est éjecté de la machine de traitement de courrier à 90° sur le plateau de réception 12, il entre en contact avec la pente du coin amortisseur et remonte sur celui-ci jusqu'à ce que l'énergie cinétique de l'article de courrier soit nulle, puis il redescend en glissant le long de cette pente jusqu'à la courroie de transport 14. Le coin a donc pour effet d'amortir le choc de l'article de courrier contre la paroi de mise en référence et de le positionner ensuite sur la courroie de transport toujours de la même manière (ainsi on évite l'effet du rebond aléatoire qui existait sur les dispositifs de l'art antérieur) avant d'être convoyé à plat vers le plan incliné 18 qui le redresse. Le processus se poursuit ensuite avec le second puis les articles de courrier suivants qui vont s'accumuler les uns sur les autres. De par la présence de la pièce formant ski, le haut de la pile se retrouve parfaitement taqué, ce qui permet son homogénéisation pendant le stockage. En outre, la contrainte exercée par le ski sur le haut de la pile, en entrainant une augmentation de l'adhérence des articles de courrier sur la courroie de transport, va compresser la pile et augmenter la capacité de stockage du dispositif tout en évitant un effondrement de cette pile.

On notera que dans un fonctionnement en ligne où le dispositif de stockage est aligné sur la machine de traitement de courrier, la présence du coin amortisseur permet de traiter les étiquettes sans bourrage, car celles-ci au lieu de tomber dans l'espace non motorisé existant entre la paroi de mise en référence et la courroie de transport où elles s'accumulaient jusqu'à saturer les dispositifs de l'art antérieur, elles tombent maintenant sur le coin amortisseur qui du fait de sa pente les fait glisser sur la courroie de transport évitant ainsi tout bourrage en entrée du dispositif de stockage.

Ainsi, avec la présente invention, on obtient un dispositif de stockage simple, utilisable dans différentes configurations et dont les bruits de fonctionnement dus aux chocs comme les bourrages sont réduits.

## Revendications

1. Dispositif de stockage (10) pour machine de traitement de courrier comportant un plateau de réception (12) sur un bord longitudinal duquel s'étend une paroi de mise en référence (16), ledit plateau de réception étant traversé par une courroie de transport (14) pour convoyer des articles de courrier le long de ladite paroi de mise en référence vers un plan incliné d'accumulation desdits articles de courrier, **caractérisé en ce qu'**il comporte en outre un coin amortisseur (30) disposé dans l'angle formé par ledit plateau de réception et ladite paroi de mise en référence et sur lequel les articles de courrier vont impacter après leur éjection de ladite machine de traitement de courrier avant de retomber sur ladite courroie de transport pour leur convoyage vers ledit plan incliné.

2. Dispositif de stockage selon la revendication 1, **caractérisé en ce que** ledit coin amortisseur est un prisme droit à base de triangle rectangle comportant une première (32) face latérale, une deuxième face latérale (34) perpendiculaire à la première et une troisième face latérale (36) rejoignant lesdites première et deuxième faces.

3. Dispositif de stockage selon la revendication 1, **caractérisé en ce que** ledit coin amortisseur est réalisé en un matériau polymère dur et glissant.

4. Dispositif de stockage selon la revendication 2, **caractérisé en ce que** ladite première face latérale comporte un talon (32A) pour reposer sur ledit plateau de réception.

5. Dispositif de stockage selon la revendication 4, **caractérisé en ce que** ledit talon de ladite première face latérale forme sensiblement 1/3 de la largeur totale de ladite première face latérale.

6. Dispositif de stockage selon la revendication 2, **caractérisé en ce que** ladite deuxième face latérale comporte une zone adhésive ou magnétique (34A) pour sa fixation sur ladite paroi de référence.

7. Dispositif de stockage selon la revendication 2, **caractérisé en ce que** ladite troisième face latérale a une forme concave.

8. Dispositif de stockage selon la revendication 2, **caractérisé en ce que** ladite troisième face latérale de forme concave présente des tangentes aux sommets faisant des angles ϕ1 et ϕ2, identiques ou non, compris entre 20 et 25°.

9. Dispositif de stockage selon la revendication 1, **caractérisé en ce que** ledit coin amortisseur s'étend sur une longueur correspondant au moins à la longueur d'une étiquette, typiquement environ 110mm.

10. Dispositif de stockage selon la revendication 1, **caractérisé en ce que** ledit coin amortisseur s'étend sur une largeur correspondant au moins à la largeur maximale de rabat d'enveloppe, typiquement environ 50 mm.

## Patentansprüche

1. Stapelvorrichtung (10) für eine Postbearbeitungsmaschine, die eine Aufnahmeplatte (12) umfaßt, an einem Längsrand derer sich eine Ausrichtwand (16) erstreckt, wobei die Aufnahmeplatte von einem Förderband (14) durchlaufen wird, um Poststücke entlang der Ausrichtwand in Richtung einer geneigten Ebene zum Sammeln der Poststücke zu befördern, **dadurch gekennzeichnet, daß** sie ferner einen Dämpfungskeil (30) umfaßt, der in der Ecke, welche durch die Aufnahmeplatte und die Ausrichtwand gebildet ist, angeordnet ist und gegen den die Poststücke nach ihrem Auswerfen aus der Postbearbeitungsmaschine stoßen, bevor sie wieder auf das Förderband für ihr Befördern zu der geneigten Ebene fallen.

2. Stapelvorrichtung nach Anspruch 1, **dadurch gekennzeichnet, daß** der Dämpfungskeil ein gerades Prisma mit einem rechtwinkligen Dreieck als Grundfläche ist, das eine erste Seitenfläche (32), eine zu der ersten senkrecht verlaufende zweite Seitenfläche (34) sowie eine die erste und die zweite Fläche verbindende dritte Seitenfläche (36) umfaßt.

3. Stapelvorrichtung nach Anspruch 1, **dadurch gekennzeichnet, daß** der Dämpfungskeil aus einem harten und glatten Polymermaterial gefertigt ist.

4. Stapelvorrichtung nach Anspruch 2, **dadurch gekennzeichnet, daß** die erste Seitenfläche einen Absatz (32A) zur Auflage auf der Aufnahmeplatte umfaßt.

5. Stapelvorrichtung nach Anspruch 4, **dadurch gekennzeichnet, daß** der Absatz der ersten Seitenfläche im wesentlichen 1/3 der gesamten Breite der ersten Seitenfläche bildet.

6. Stapelvorrichtung nach Anspruch 2, **dadurch gekennzeichnet, daß** die zweite Seitenfläche einen Haft- oder Magnetbereich (34A) für ihre Befestigung an der Bezugswand umfaßt.

7. Stapelvorrichtung nach Anspruch 2, **dadurch gekennzeichnet, daß** die dritte Seitenfläche eine konkave Form aufweist.

8. Stapelvorrichtung nach Anspruch 2, **dadurch gekennzeichnet, daß** die dritte konkavgeformte Seitenfläche Scheiteltangenten aufweist, die identische oder nicht identische Winkel ϕ1 und ϕ2 zwischen 20 und 25° bilden.

9. Stapelvorrichtung nach Anspruch 1, **dadurch gekennzeichnet, daß** der Dämpfungskeil sich über eine Länge erstreckt, die wenigstens der Länge eines Etiketts, typischerweise etwa 110 mm, entspricht.

10. Stapelvorrichtung nach Anspruch 1, **dadurch gekennzeichnet, daß** der Dämpfungskeil sich über eine Breite erstreckt, die wenigstens der maximalen Breite einer Verschlußklappe eines Briefumschlags, typischerweise etwa 50 mm, entspricht.

## Claims

1. A storage device (10) for mail processing machine comprising a receiving plate (12) on a longitudinal edge of which extends a referencing wall (16), said receiving plate being traversed by a conveyor belt (14) for conveying mail items along said referencing wall to an inclined plane for accumulating said mail items, **characterized in that** it further comprises a corner damper (30) disposed in the angle formed by said receiving plate and said referencing wall and on which the mail items will impact after their ejection from said mail processing machine before falling on said conveyor belt for conveying them to said inclined plane.

2. A storage device according to claim 1, **characterized in that** said corner damper is a right prism with right-angled triangle having a first lateral face (32), a second lateral face (34) perpendicular to the first and third lateral face (36) joining said first and second faces.

3. A storage device according to claim 1, **characterized in that** said corner damper is made of a polymer material hard and slippery.

4. A storage device according to claim 2, **characterized in that** said first lateral face comprises a heel (32A) to rest on said receiving plate.

5. A storage device according to claim 4, **characterized in that** said heel of said first lateral face forms substantially 1/3 of the total width of said first lateral face.

6. A storage device according to claim 2, **characterized in that** said second lateral face comprises a magnetic or adhesive area (34A) for attachment to said referencing wall.

7. A storage device according to claim 2, **characterized in that** said third lateral face has a concave shape.

8. A storage device according to claim 2, **characterized in that** said third lateral face of concave shape has tangents to the vertices forming angles ϕ1 and ϕ2, identical or different, between 20 and 25°.

9. A storage device according to claim 1, **characterized in that** said corner damper extends over a length corresponding at least to the length of a label, typically about 110mm.

10. A storage device according to claim 1, **characterized in that** said corner damper extends over a width corresponding at least to the maximum width of an envelope flap, typically about 50 mm.
